# EUROPÄISCHE PATENTSCHRIFT

(11) **EP 0 252 065 B1**
(45) Veröffentlichungstag und Bekanntmachung des Hinweises auf die Patenterteilung: **06.06.1990**
(21) Anmeldenummer: 87890141.2
(22) Anmeldetag: 22.06.1987
(51) Int. Cl.: E01C 19/05, B02C 21/02

(54) **Fahrbare Schotteraufbereitungsanlage od.dgl.**
Mobile preparation installation for road metals
Installation de préparation mobile d'agrégats

(30) Priorität: 23.06.1986 AT 1694/86
(43) Veröffentlichungstag der Anmeldung: 07.01.1988
(73) Patentinhaber: Schneeberger, Karl, A-4134 Putzleinsdorf 62 (AT)
(72) Erfinder: Schneeberger, Karl, A-4134 Putzleinsdorf 62 (AT)
(74) Vertreter: Hübscher, Heiner, Dipl.-Ing.

(56) Entgegenhaltungen:
- FR-A- 2 067 549
- FR-A- 2 210 117
- US-E- 28 125

## Beschreibung

Die Erfindung bezieht sich auf eine fahrbare Schotteraufbereitungsanlage od. dgl., mit einem zumindest zweiachsigen Fahrgestell, das einen Brecher, eine Siebvorrichtung und einen vom Brecherauslaß zur Siebaufgabe führenden Förderer aufnimmt.

Diese fahrbaren Brecher- und Siebanlagen, die eine komplette Aufbereitungseinheit zum Zerkleinern und Sortieren von Kies, Schotter und Gestein aber auch von Erzen, Schlacken od. dgl. bilden, können für sich alleine, zusammen mit ortsfesten Einrichtungen sowie in Kombination mit anderen fahrbaren Anlagen eingesetzt und je nach Verwendungszweck auch mit unterschiedlichen Brecher-und Siebkonstruktionen ausgerüstet werden. Diese fahrbaren Anlagen haben sich bisher wegen ihres geringen Personalbedarfs und ihrer Beweglichkeit, die es erlaubt, die Anlage zum aufzubereitenden Material fahren zu können und nicht das Material auf langen Transportwegen der Anlage zubringen zu müssen, durchaus bewährt, doch sind die bekannten Anlagen auf üblichen, der Länge nach durchgehenden Anhängerfahrgestellen aufgesetzt und die dadurch bedingte Unzugänglichkeit der Siebvorrichtungen macht die Anordnung von zusätzlichen Austragsförderbändern od. dgl. erforderlich. Die Gesamtanlage wird verhältnismäßig aufwendig und schwer und wegen des Platzbedarfes und des Gewichtes kommt es vor allem beim Straßentransport zu beträchtlichen Schwierigkeiten.

Der Erfindung liegt daher die Aufgabe zugrunde, diese Mängel zu beseitigen und eine Schotteraufbereitungsanlage der eingangs geschilderten Art zu schaffen, die besonders kompakt und aufwandsarm aufgebaut istund sich durch ihre einfache Handhabung und gute Manövrierfähigkeit auszeichnet.

Die Erfindung löst diese Aufgabe dadurch, daß das Fahrgestell aus zwei zwischen den Vorder- und Hinterachsen lösbar miteinander verriegelten Teilen besteht, daß Brecher, Siebvorrichtung und Förderer auf dem einen, vorzugsweise dem hinteren, im Bereich des Verriegelungsendes Stützfüße tragenden Fahrgestellteil aufgebaut sind und daß förderer und Siebvorrichtung an einem zum anderen, vzw. vorderen Fahrgestellteil hin über das Verriegelungsende hinaus vorkragenden Ausleger lagern. Das teilbare Fahrgestell läßt sich im verriegelten Zustand wie ein üblicher Anhänger verfahren, es bietet aber die Möglichkeit, am Aufstellungsort der Anlage den einen Teil zu entriegeln und zu entfernen, so daß dann für die über den verbleibenden Fahrgestellteil auskragende Siebvorrichtung volle Bodenfreiheit gewonnen wird und diese Siebvorrichtung unbehindert zugänglich ist. Das sortierte Material kann daher auf beliebige Weise abgeführt werden. Es kommt zu einer wesentlichen Vereinfachung der gesamten Anlage, es gibt keine Platzprobleme mehr, eigene, der Siebvorrichtung am Fahrgestell unmittelbar nachgeschaltete Austragsförderbänder sind unnötig und es wird ein kompakter und dennoch funktionstüchtiger Aufbau erreicht, wobei ein Fahrgestell mit recht kurzem Achsabstand möglich ist und ein wendiges, straßentaugliches Fahrzeug entsteht.

Eine zweckmäßige Konstruktion ergibt sich, wenn erfindungsgemäß am den Ausleger abstützenden Fahrgestellteil im Bereich des Verriegelungsendes Steher vorgesehen sind, über die Spannseile zum Verspannen des Auslegers verlaufen, wobei vorzugsweise die Steher um eine Querachse abklappbar am Fahrgestellteil angelenkt sind und der andere Fahrgestellteil Auflager für den Ausleger aufweist. Durch die Verspannung des Auslegers über ein Spannseil kommt es zu einer leichteren Bauweise für die Auslegerabstützung und durch das Lockern der Spannseile und ein Unterstützen des Auslegers beim Fahren durch den unterschobenen Fahrgestellteil ergibt sich ein günstiges Fahrverhalten der Anlage.

Um die zum Abtransport des ausgesiebten Materials vorgesehenen Förderbänder od. dgl. in die jeweils gewünschte Richtung verlegen zu können, sind nach einer Weiterbildung der Erfindung die Stützfüße des Brecher, Förderer und Siebvorrichtung aufnehmenden Fahrgestellteiles schwenkbar angeordnet, so daß diese Stützfüße stets in einer die gewünschte Lage der Transportbänder berücksichtigenden Position gesetzt werden können.

In der Zeichnung ist der Erfindungsgegenstand schematisch an Hand eines Ausführungsbeispieles dargestellt, und zwar zeigen
Fig. 1 und 2 die Seitenansicht einer erfindungsgemäßen Schotteraufbereitungsanlage im Fahrzustand bzw. im Betriebszustand.

Auf einem zweiachsigen Fahrgestell 1 sind ein Brecher2, eine Siebvorrichtung 3 und ein vom Brecher zur Siebaufgabe führender Förderer 4 aufgebaut, so daß eine fahrbare Aufbereitungseinheit zum Zerkleinern und Sortieren von Gesteinsmaterial od. dgl. entsteht. Das Fahrgestell 1 setzt sich aus zwei Teilen 1a, 1b zusammen, von denen der hintere Teil 1a die starre Hinterachse 5a und der vordere Teil 1 die lenkbare Vorderachse 5b aufnehmen und miteinander lösbar verriegelt sind, wozu die Längsholme 6a, 6b der Fahrgestellteile 1a, 1 b ineinandergeschoben und über Steckbolzen 7 verriegelt werden können.

Brecher 2, Siebvorrichtung 3 und Förderer 4 samt den zugehörigen Antriebs- und Steuereinrichtungen sind am hinteren Fahrgestellteil 1a montiert, wobei schwenkbare Stützfüße 8 im Bereich des Verriegelungsendes ein standfestes Aufstellen dieses hinteren Fahrgestellteiles 1a auch ohne Abstützung durch den vorderen Fahrgestellteil 1 b erlauben. Zur Lagerung des Förderers 4 und der Siebvorrichtung 3 ist am hinteren Fahrgestellteil 1a ein über das Verriegelungsende hinaus vorkragender Ausleger 9 vorgesehen, der über Spannseile 10 verspannt wird. Die Spannseile 10 greifen an Stehern 11 an, die im Fahrzustand vorwärtsgeklappt sind und den Ausleger 9 auf ein Auflager 12 des vorderen Fahrgestellteiles 1 b aufsetzen.

Zum Transport der fahrbaren Schotteraufbereitungsanlage sind die beiden Fahrgestellteile 1a, 1 b miteinander verriegelt, so daß sich die Anlage wie ein Anhänger von Einsatzort zu Einsatzort ziehen läßt (Fig. 1). Am einsatzort werden dann die Stützfüße 8 ausgeschwenkt und in gewünschter Position aufgesetzt, worauf der Ausleger 9 durch Hochklappen der Steher 11 über das Spannseil 10 vom Auflager 12 abgehoben und für den Betrieb verspannt wird. Nun kann die Verriegelung durch Entfernen der Steckbolzen 7 gelöst und der vordere Fahrgestellteil 1 weggefahren werden (Fig. 2). Die Aufbereitungsanlage ist betriebsbereit, das Material kann in den Brecher 2 eingegeben, dort zerkleinert, über den Förderer 4 der Siebvorrichtung 3 zugebracht und über die Siebvorrichtung sortiert werden. Die Siebvorrichtung 3 ist bodenseitig frei zugänglich und das aussortierte Material läßt sich ohne Beeinträchtigung durch entsprechende, nicht weiter dargestellte Förderbänder od. dgl. in beliebiger Richtung abtransportieren. Zum Wechseln des Standplatzes genügt es, den vorderen Fahrgestellteil 1b wieder mit dem hinteren Fahrgestellteil 1a zu verbinden und zu verriegeln und das ganze Fahrgestell 1 mitsamt der Anlage zum gewünschten neuen Einsatzort zu ziehen.

## Patentansprüche

1. Fahrbare Schotteraufbereitungsanlage od. dgl., mit einem zumindest zweiachsigen Fahrgestell (1), das einen Brecher (2), eine Siebvorrichtung (3) und einen vom Brecherauslaß zur Siebaufgabe führenden Förderer (4) aufnimmt, dadurch gekennzeichnet,
daß das Fahrgestell (1) aus zwei zwischen den Vorder- und Hinterachsen (5b, 5a) lösbar miteinander verriegelten Teilen (1a, 1 b) besteht,
daß Brecher (2), Siebvorrichtung (3) und Förderer (4) auf dem einen, vorzugsweise dem hinteren, im Bereich des Verriegelungsendes Stützfüße (8) tragenden Fahrgestellteil (1a) aufgebaut sind und
daß Förderer (4) und Siebvorrichtung (3) an einem zum anderen, vorzugsweise vorderen Fahrgestellteil (1b) hin über das Verriegelungsende hinaus vorkragenden Ausleger (9) od.dgl. lagern.

2. Schotteraufbereitungsanlage nach Anspruch 1, dadurch gekennzeichnet, daß am den Ausleger (9) abstützenden Fahrgestellteil (1a) im Bereich des Verriegelungsendes Steher (11) vorgesehen sind, über die Spannseile (10) zum Verspannen des Auslegers (9) verlaufen, wobei vorzugsweise die Steher (11) um eine Querachse abklappbar am Fahrgestellteil (1 a) angelenkt sind und der andere Fahrgestellteil (1b) Auflager (12) für den Ausleger (9) aufweist.

3. Schotteraufbereitungsanlage nach Anspruch 1 oder 2, dadurch gekennzeichnet, daß die Stützfüße (8) des Brecher (2), Förderer (4) und Siebvorrichtung (3) aufnehmenden Fahrgestellteiles (1 a) schwenkbar angeordnet sind.

## Claims

1. A mobile ballast preparing machine or the like, comprising an at least two-axle chassis (1) receiving a crusher (2), a screening device (3) and a conveyor (4) leading from the crusher outlet to the screen inlet, characterised in that the chassis (1) consists of two parts (1 a, 1 b) which are releasably interlockable between the front and rear axles (5b, 5a),
in that the crusher (2), screening device (3) and conveyor (4) are disposed on the one chassis part (1a), preferably the rear part, which bears support feet (8) in the region of the interlock end and
in that the conveyor (4) and screening device (3) are mounted on a jib (9) which projects beyond the interlock end towards the other, preferably the front, chassis part (1 b).

2. A ballast preparing machine according to claim 1, characterised in that uprights (11) are provided in the region of the interlock end on the chassis part (1a) which supports the jib (9), tension cables (10) for tensioning the jib (9) extending over said uprights, the uprights (11) preferably being articulated on the chassis part (1 a) so as to fold down about a transverse axis while the other chassis part (1 b) has supports (12) for the jib (9).

3. A ballast preparing machine according to claim 1 or 2, characterised in that the support feet (8) of the chassis part (1 a) receiving the crusher (2), conveyor (4) and screening device (3) are pivotable.

## Revendications

1. Installation de cailloutage mobile ou similaire, comprenant au moins un châssis (1 ) à deux essieux portant un concasseur (2), un dispositif de criblage (3) et une bande transporteuse (4) allant de la sortie du concasseur vers la réception du dispositif de criblage, caractérisée en ce que le châssis (1) est composé de deux éléments (1 a, 1 b) verrouillés de façon amovible entre les essieux (5b, 5a) avant et arrière, que le concasseur (2), le dispositif de criblage (3) et la bande transporteuse (4) sont montés sur l'un (1a) des éléments de châssis, de préférence l'élément arrière, portant des béquilles (8) dans la zone de l'extrémité de verrouillage et que la bande transporteuse (4) et le dispositif de criblage (3) reposent sur un bras (9) ou similaire faisant ressaut en direction de l'autre, de préférence l'élément de châssis antérieur (1 b), au-delà de l'extrémité de verrouillage.

2. Installation de cailloutage selon la revendication 1, caractérisée en ce que des montants (11) sont prévus dans la zone de l'extrémité de verrouillage à l'élément de châssis (1 a) soutenant le bras (9), des câbles de tension (10) passant sur les montants pour haubaner le bras (9), les montants (11) étant de préférence articulés à l'élément (1 a) de châssis de façon à pouvoir pivoter autour d'un axe transversal et l'autre élément (1b) de châssis étant pourvu de supports (12) pour le bras (9).

3. Installation de cailloutage selon la revendication 1 ou 2, caractérisée en ce que les béquilles (8) de l'élément (1a) de châssis recevant le concasseur (2), la bande transporteuse (4) et le dispositif de criblage (3) sont disposés de façon pivotante.
